# EUROPÄISCHE PATENTSCHRIFT

(11) **EP 0 848 774 B1**
(45) Veröffentlichungstag und Bekanntmachung des Hinweises auf die Patenterteilung: **11.04.2001**
(21) Anmeldenummer: 96939806.4
(22) Anmeldetag: 04.09.1996
(51) Int. Cl.: E04B 1/88, E04B 1/26, E04C 2/10

(54) **FACHWERK UND GEFACHEELEMENT UND VERFARHREN ZUR HERSTELLUNG EINES GEFACHEELEMENTS**
HALF-TIMBERING SYSTEM AND FRAMEWORK ELEMENTS AND METHOD OF PRODUCING A FRAMEWORK ELEMENT
SYSTEME DE CONSTRUCTION A COLOMBAGES ET ELEMENTS DE CHARPENTE ET PROCEDE DE FABRICATION D'UN ELEMENT DE CHARPENTE

(30) Priorität: 06.09.1995 DE 19532829; 11.07.1996 DE 19628043
(43) Veröffentlichungstag der Anmeldung: 24.06.1998
(73) Patentinhaber: Graf, Dragica, 91541 Rothenburg (DE)
(72) Erfinder: Graf, Dragica, 91541 Rothenburg (DE)
(86) Internationale Anmeldenummer: DE9601649
(87) Internationale Veröffentlichungsnummer: WO9709492

(56) Entgegenhaltungen:
- EP-A- 0 388 507
- CH-A- 228 595
- DE-A- 3 924 088
- DE-C- 826 347
- DE-C- 2 204 731
- FR-A- 2 583 802
- GB-A- 2 052 596
- SE-B- 400 598
- SE-C- 56 226

## Beschreibung

Die Erfindung betrifft ein Wandelement für Holzbaukonstruktionen und ein Verfahren zur Herstellung eines derartigen Wandelementes.

Die Fachwerkbauweise wird bereits seit einigen Jahrhunderten zur Erstellung von Wohnhäusern verwendet, wobei ein Fachwerkfeld durch Vertikalstäbe, Querstäbe (Untergurt, Obergurt) und gegebenenfalls Diagonalstäbe gebildet ist, die mit geeigneten Wandungs- oder Gefacheelementen ausgefacht werden. Während der Fachwerkrahmen nach statischen Gesichtspunkten ausgelegt sind, werden die Gefacheelemente in der Regel auf optimale Wärmedämmung ausgelegt. Bei den alten Fachwerkbauten wurden diese Gefacheelemente aus Ton-/Ziegelelementen oder anderen mineralischen Baustoffen gebildet.

Heutzutage findet man die Fachwerkbauweise noch bei Holzbauten, wobei der Fachwerkrahmen aus massiven Holzbalken gefertigt wird, während die Gefacheelemente üblicherweise aus zwei im Abstand zueinander stehenden plattenartigen Deckschichten bestehen und der Zwischenraum zwischen diesen Deckschichten durch eine Isolierung aus einer Schüttung oder durch Ausschäumen ausgefüllt wird.

Zur Erstellung der Fachwerkträger für den Fachwerkrahmen werden Balken aus kerngetrenntem Schwachholz verwendet, so daß eine bestimmte Mindeststärke des Baumstammes erforderlich ist, um einen Balken mit den vorbestimmten Abmessungen und mit der vorbestimmten Festigkeit herstellen zu können. Zu diesem Zweck müssen die Außenschichten des Baumes abgesägt werden, bis sich die quaderförmige Grundform des Balkens mit glattflächigen Außenflächen ergibt. Diese Fertigungsmethode birgt den Nachteil in sich, daß erhebliche Mengen an Schnittholz anfallen, das üblicherweise allenfalls noch verkleinert und zu Spanplatten oder sonstigen minderwertigen Produkten verarbeitet wird.

Die Fachwerkbauweise in der herkömmlichen Form erfordert des weiteren eine sorgfältige Trocknung der kerngetrennten Schwachhölzern, da bei mangelhaft getrockneten Fachwerkträgern die Gefahr besteht, daß sich diese bei Temperatur- und Feuchtigkeitsschwankungen verziehen, so daß die Fachwerkwände Risse bekommen.

Ein Nachteil der bei der herkömmlichen Holz-Fachwerkbauweise verwendeten Gefacheelemente besteht darin, daß lediglich eine mangelnde Festigkeit erzielbar ist. Bei Isolationsschüttungen und Isolationsausschäumungen kann es vorkommen, daß nicht der gesamte Zwischenraum ausgefüllt wird, so daß nur eine unzureichende oder ungleichmäßige Isolationswirkung erzielbar ist. Insbesondere mit Schüttungen ausgefüllte Gefacheelemente lassen sich nachträglich nur mit äußersten Schwierigkeiten nachbearbeiten, da bei einem Schneiden des Gefacheelements die Schüttung zumindest teilweise austreten kann. Ein weiterer Nachteil der bekannten Gefacheelemente besteht darin, daß Kleintiere, wie beispielsweise Marder oder Kleinnager, in den Zwischenraum zwischen den beiden Deckschichten eindringen können.

Die EP 0 388 507 A2 offenbart einen Holzbalken und ein Verfahren zu dessen Herstellung, bei dem ein Rundholzabschnitt in Längsrichtung zerschnitten und die Einzelelemente derart zu einem Holzbalken zusammengesetzt werden, daß die Rindenkanten einander zuweisen.

Die Druckschrift DE-C-826347, GB-A-2052596 und FR-A-2583802 betreffen Fachwerkkonstruktionen, bei denen die Stäbe des Fachwerkes aus mehreren Holzlagen zusammengesetzt sind.

Demgegenüber liegt der Erfindung die Aufgabe zugrunde, ein Wandelement und ein Verfahren zu dessen Herstellung zu schaffen, bei denen mit minimalem Materialaufwand eine hinreichende Festigkeit und Wärme/Schalldämmung erzielbar ist.

Diese Aufgabe wird hinsichtlich des Wandelements durch die Merkmale des Patentanspruchs 1 gelöst. Der Patentanspruch 7 betrifft ein Verfahren zur Herstellung eines Wandelements gemäß Patentanspruch 1. Das erfindungsgemäße Wandelement, das von von Frau D. Graf entwickelt wurde, soll "Fachwerk 2000" genannt werden.

Das erfindungsgemäße Wandelement hat einen Mehrschichtaufbau, wobei jede Schicht aus einer Bretterlage, einer darauf ausgebildeten Isolationslage und einer Distanzlattenlage besteht. Auf dieser Distanzlattenlage wird dann wieder die nächste Schicht aus einer Bretterlage, einer Isolationslage und einer weiteren Distanzlattenlage abgestützt. Dabei wird es besonders bevorzugt, wenn die Distanzlattenlage auf der Isolationslage aufliegt, so daß letztere vollflächig auf der Bretterlage aufgebracht werden kann.

Die beiden Deckschichten der Wandelemente werden in einer bevorzugten Ausführungsform jeweils durch eine Bretterlage gebildet, wobei durch die Distanzlatten gewährleistet ist, daß stets der vorbestimmte Abstand der Bretterlagen gewährleistet ist. Da die Isolationsschicht vollflächig aufgebracht und durch die Distanzlatten gehalten wird, ist auch ein Verschieben der Isolation und somit eine ungleichmäßige Isolationswirkung ausgeschlossen.

Die Distanzlatten haben den weiteren Vorteil, daß Kleintiere nicht in die Zwischenräume zwischen den Deckschichten eindringen können.

Zur Erstellung der Bretterlagen können Schwachhölzer der Klasse II und III verwendet werden, so daß die Materialkosten zur Herstellung des Wandelements wesentlich niedriger als bei herkömmlichen Wandelementen liegen dürften, bei denen entweder hochwertige Hölzer als Deckschichten verwendet wurden oder aber billige Preßmaterialien, die weder hinsichtich der Festigkeit noch hinsichtlich der Isolationswirkung mit der erfindungsgemäßen Bretterlage vergleichbar sind.

Je nach Anwendungsfall können auf einer oder beiden Deckschichten (äußere Bretterlagen) weitere Abschlußschichten als Sichtflächen ausgebildet werden. In dieser Abschlußschicht können dann Ausnehmungen zur Aufnahme von Sanitär-/Klima-/Elektroeinrichtungen ausgebildet werden.

Die Verbindung der einzelnen Schichten und Lagen eines Wandelements erfolgt vorteilhafterweise durch geeignete Verbindungsmittel wie beispielsweise Nägel oder Klammern.

Der nebengeordnete Patentanspruch 7 betrifft ein besonders einfaches Verfahren zur Herstellung des vorgenannten erfindungsgemäßen Wandelements.

Bei diesem Verfahren wird für Altbauten vorzugsweise ein Montagerahmen verwendet, auf den zunächst eine erste Bretterlage aufgelegt wird. Bei Neubauten wird eine bereits vorgefertigte Wandstruktur als Montagerahmen verwendet. Auf dieser Bretterlage wird dann eine Isolationsschicht aufgebracht, die vorzugsweise als Isolationsmatte ausgebildet ist. Anschließend werden die Distanzlatten aufgelegt, wobei deren Längsachse quer zur Längsachse der Bretter verläuft. Daran schließen sich dann weitere Schichten an, wobei es bevorzugt ist, daß insgesamt drei Schichten aus Brettern, Isolationslage und Distanzlattenlage vorgesehen werden. Auf die Distanzlattenlage der n-ten Schicht wird dann eine abschließende Bretterlage als Deckschicht aufgebracht. Nach Ausbilden dieser Mehrschichtenstruktur wird diese mit einem Druck beaufschlagt, so daß die Isolationslagen leicht zusammengedrückt werden, wobei vorgesehen ist, daß jede Isolationslage um etwa 5 bis 10 mm zusammengedrückt wird. Die derart komprimierte Mehrschichtenstruktur wird dann durch geeignete Verbindungsmittel, wie beispielsweise Klammern oder Nägel, fixiert, so daß nach Druckentlastung die durch den Preßvorgang aufgezwungene Struktur beibehalten wird.

In einem abschließenden Arbeitsgang kann das Wandelement auf Maß geschnitten werden, wobei durch die ganzflächige Isolationslage und durch die Vielfachunterteilung über die Distanzlatten praktisch keine unausgefüllten Hohlräume entstehen können und auch die erforderliche Festigkeit erhalten bleibt.

Das erfindungsgemäße Wandelemente läßt sich besonders vorteilhaft als Wand-, Decken- oder Dachplatten einsetzen.

Weitere vorteilhafte Ausgestaltungen der Erfindung sind Gegenstand der sonstigen Unteransprüche.

Bevorzugte Ausführungsbeispiele der Erfindung werden im folgenden anhand der Zeichnung näher erläutert. Es zeigt:
Fig. 1 eine schematische Darstellung eines Holzfachwerkhauses;
Fig. 2 eine Teil-Explosionsdarstellung eines Fachwerkrahmens;
Figuren 3 bis 6 Stäbe des Fachwerkrahmens aus Fig. 2;
Fig. 7 den Eckbereich einer Fachwerkkonstruktion;
Fig. 8 eine dreidimensionale Darstellung eines Eckbereichs einer Fachwerkkonstruktion;
Fig. 9 einen Montagerahmen für die Stäbe des Fachwerkrahmens aus Fig. 3 bis 5;
Fig. 10 den Schichtbauaufbau eines ersten Ausführungsbeispiels eines Wandelements für das Fachwerk aus Fig. 1;
Fig. 11 eine dreidimensionale Darstellung des Wandelements aus Fig. 10;
Fig. 12 ein weiteres Ausführungsbeispiel dieses Wandelements als nichttragende Wand;
Fig. 13 ein Ausführungsbeispiel als Außenwand; und
Figuren 14 bis 16 ein Ausführungsbeispiel des Wandelements als Dachelement;

Fig. 1 zeigt eine stark vereinfachte dreidimensionale Darstellung eines in Fachwerkbauweise gefertigten Holzhauses 1.

Die Wandungen des Holzhauses 1 sind durch eine Fachwerkkonstruktion 2 gebildet, so daß eine Vielzahl von Fachwerkrahmen oder Fachwerkfeldern gebildet werden, die durch Gefacheelemente 4 ausgefacht sind. Wie aus den strichpunktierten Linien in Fig. 1 hervorgeht, können auch Abschnitte der Dachkonstruktion durch erfindungsgemäße Wand- oder Gefacheelemente 4 gebildet werden. Selbstverständlich können auch der Boden- sowie die Deckenkonstruktionen (Erdgeschoß, Obergeschoß) aus dem erfindungsgemäßen Fachwerk ausgebildet werden, das durch eine geeignete Ausführungsform mit Gefacheelementen 4 ausgefacht wird.

Fig. 2 zeigt in schematischer Form die Hauptbauelemente eines Fachwerkrahmens. Ein Fachwerkrahmen zur Abstützung eines einzelnen Gefacheelements 4 hat zwei Querstäbe 6, 8 (Obergurt, Untergurt), die die obere bzw. untere Begrenzung des Fachwerkrahmens bilden. Die beiden Querstäbe 6, 8 sind durch Vertikalstäbe verbunden, wobei in der Darstellung nach Fig. 2 lediglich der linke Vertikalstab 10 dargestellt ist. Der rechte Vertikalstab hat im Prinzip den gleichen Aufbau wie der Vertikalstab 10 und ist lediglich um 180° um die Längsachse gedreht.

Die Stäbe 6, 8 und 10 haben gemeinsam, daß sie einen Dreilagenaufbau aus drei Dielen- oder Brettlagen aufweisen. Im folgenden werden die Bretter der einzelnen Lagen als Dielen bezeichnet, wobei mit dem Begriff "Dielen" - vorzugsweise aus Schwachhölzern hergestellte - Profilhölzer bezeichnet sind. Jeder Stab 6, 8, 10 besteht aus einer Mitteldiele 12 und zwei Außendielen 14, 16, die beidseitig der Mitteldiele 12 angeordnet sind. Die Verbindung der Dielen 12, 14, 16 erfolgt durch geeignete Verbindungsmittel, wie beispielsweise Nägel oder Klammern (nicht gezeigt).

Wie aus Fig. 2 hervorgeht, sind die stirnseitigen Endabschnitte der Außendielen 14, 16 eines jeden Querstabs 6 über den jeweils benachbarten Endabschnitt der Mitteldiele 12 hinaus verlängert, so daß sich an den Stirnseiten des Querstabs 6 eine mittige Ausnehmung ausbildet, die als Schlitz 18 für eine Zapfen-/Schlitzverbindung dient.

Je nach Breite des Querstabs 6 kann die Mitteldiele 12 noch mit einer oder mehreren Unterbrechungen 20, 20', 20'' ausgebildet werden, wobei diese Unterbrechungen ebenfalls als Schlitze zur Aufnahme eines Zapfens für die Fachwerkverbindung dienen.

Wie des weiteren am oberen Querstab 6 angedeutet, können die Außendielen 16 bei langen Querstäben 6 auch aus Teilelementen 16a, 16b gefertigt werden, die über ein Knotenblech 22 miteinander verbunden werden.

Diese Konstruktionsvariante eröffnet auch die Möglichkeit, kurze Schwachhölzer einzusetzen, so daß bis zu 70 % eines entrindeten Baumes, der unter die Schwachhölzer der Klasse II und III fällt, für die Herstellung des Fachwerks ausgenutzt werden können.

Bei dem in Fig. 2 links dargestellten Vertikalstab 10 ist die Mitteldiele 12 gegenüber den beiden Außendielen 14, 16 beidseitig in Axialrichtung verlängert, so daß durch den überstehenden Teil der Mitteldiele 12 jeweils ein Zapfen 24 ausgebildet wird, der an die Schlitze 18 an den Endabschnitten des Querstabs 6 angepaßt ist.

Die beiden Außendielen 14, 16 sind des weiteren in Querrichtung (quer zur Längsachse) gegenüber der Mitteldiele 12 zurückgesetzt, so daß sich entlang der linken (Ansicht nach Fig. 2) Längskante ein durch die überstehende Seitenkante der Mitteldiele 12 gebildeter Längszapfen 26 ausbildet.

Der in Fig. 2 schematisch angedeutete Fachwerkrahmen läßt sich auf einfache Weise zusammenfügen, indem die Zapfen 24 der Seitenteile 10 in die zugeordneten Schlitze 18 eingefügt werden und dann eine entsprechende Fixierung durch Nägel, Schrauben oder Klammern erfolgt.

Da bei dem Fachwerkrahmen gemäß Fig. 2 drei weitere Schlitze 20, 20', 20'' durch vergleichsweise kurze, zueinander im Abstand stehende Mitteldielenelemente 12a, 12b, 12c und 12d ausgebildet werden, lassen sich besonders vorteilhaft Schnittabfälle oder sehr kurze Schwachholzelemente als Mitteldielen einsetzen.

In den Figuren 3 bis 6 sind weitere Ausführungsbeispiele für Vertikalstäbe dargestellt, die sich in einen derartigen Fachwerkrahmen einsetzen lassen.

Fig. 3 zeigt einen Vertikalstab 28, bei dem die Mitteldiele 12 die beiden Außendielen 14 und 16 beidseitig in Längsrichtung überragt, so daß an den stirnseitigen Endabschnitten wiederum zwei Zapfen 24 ausgebildet werden. Im Gegensatz zum Vertikalstab 10 aus Fig. 2 ist die Mitteldiele 12 gegenüber den Außendielen 14, 16 in Querrichtung zurückgesetzt, so daß sich an der Seitenkante des Vertikalstabs 28 ein Längsschlitz 30 ausbildet, in den der Längszapfen 26 des Vertikalstabs 10 aus Fig. 2 eintauchen kann.

Fig. 4 zeigt einen Mittelstab 32 für einen Fachwerkrahmen gemäß Fig. 2, wobei der Mittelstab 32 in die Schlitze 20, 20', 20'' einfügbar ist. Bei einem derartigen Mittelstab 32 ist lediglich die Mitteldiele 12 beidseitig gegen-über den beiden Außendielen verlängert, so daß sich an den stirnseitigen Endabschnitten die Zapfen 24 zum Einfügen in die Schlitze 20, 20', 20'' ausbilden.

Fig. 5 zeigt den Vertikalstab 10 aus Fig. 2 aus einer anderen Blickrichtung, wobei - wie bereits erwähnt - dieser Vertikalstab 10 zur linken und rechten Begrenzung eines Fachwerkrahmens verwendet werden kann.

Durch Zusammenfügen der in Figuren 3 und 5 gezeigten Vertikalstäbe, d.h. durch Einführen des Längszapfens 26 in den Längsschlitz 30 läßt sich ein Eckelement 34 bilden, wie es in Fig. 6 dargestellt ist. Die Vertikalstäbe 10, 28 des Eckelements 34 werden durch Schraubverbindungen oder andere geeignete Verbindungsmittel zusammengefügt.

An dem durch in die Vertikalstäbe 10 und 28 gebildeten Eckelemente 34 sind zwei Anlageflächen 36 und 38 für die Seitenkanten des Gefacheelementes 4 ausgebildet.

Fig. 7 zeigt einen Eckbereich einer Fachwerkkonstruktion, wobei das Eckelement 34 durch einen Vertikalstab 10 mit dem Längszapfen 26 sowie durch den Vertikalstab 28 mit dem Längsschlitz 30, in den der Längszapfen 26 eintaucht, ausgebildet wird.

An die am Vertikalstab 10 ausgebildeten Anlagefläche 36 schließt sich dann ein in Fig. 7 lediglich angedeutetes Gefacheelement 4 an, das sich wiederum bis zu einem Mittelstab 32 gemäß Fig. 4 erstreckt.

An der Anlagefläche 38 des Vertikalstabes 28 kann optimal eine Distanzdiele 40 vorgesehen werden, an die sich wiederum ein Gefacheelement 4 anschließt, dessen Aufbau im folgenden näher beschrieben wird. Zwischen der Distanzdiele 40 und dem Gefacheelement 4 bzw. der Anlagefläche 36 und dem Gefacheelement 4 kann eine geeignete Zwischenschicht, wie beispielsweise eine Mineralfaserschicht oder PU-Schaum, vorgesehen werden.

Der obere Abschluß des in Fig. 7 dargestellten Eckbereiches erfolgt wiederum durch Querstäbe 6, die mit ihren Schlitzen (18-20") auf die zugeordneten Zapfen 24 aufgeschoben werden.

Das in Fig. 7 dargestellte Gefacheelement ist mit einer Außenschale 45 versehen, die im folgenden noch näher beschrieben wird.

In Fig. 8 ist ein Eckbereich dreidimensional von der Innenseite her dargestellt. Genau wie bei dem vorher beschriebenen Fachwerkbereich ist das Eckelement 34 durch den Vertikalstab 10 mit Längszapfen 26 und einem Vertikalstab 28' mit einem Längsschlitz 30 ausgebildet. Der Vertikalstab 28' aus Fig. 8 unterscheidet sich vom Vertikalstab 28 aus Fig. 3 darin, daß die beiden Zapfen 24 nicht ausgebildet sind, so daß die Gesamthöhe des Vertikalstabs 28' gleich der Länge der Mitteldiele 12 des Vertikalstabs 10 ist.

Die Zapfen 24 des Vertikalstabs 12 werden in die zugeordneten Ausnehmungen 20 des unteren linken (Fig. 8) Querstabes 8 eingeführt. Der in Fig. 8 waagerecht verlaufende Querstab 8 liegt bündig an der Anlagefläche 38 des Vertikalstabes 28' an. In die Ausnehmung 20' dieses Querstabes 8 wird der Zapfen 24 eines Mittelstabes 32 eingefügt, so daß das Gefacheelement 4 zwischen Mittelstab 32 und Vertikalstab 28 und der oberen (Fig. 8) Fläche des Querstabes 8 eingefügt werden kann.

Fig. 9 zeigt einen Montagetisch 44, mit dessen Hilfe die in den Figuren 3 bis 5 dargestellten Vertikalstäbe und die Querstäbe 6 und 8 herstellbar sind.

Dieser Montagetisch 44 ist aus Vierkantprofilen in Kassettenbauweise hergestellt, wobei Längsprofile 46 und Querprofile 48 gemeinsam einen Auflagerost für die Dielen der Stäbe bilden.

Auf den Endabschnitten der Querprofile 48 sind etwa parallel zu den Längsprofilen 46 verlaufende Endteile 50 bis 53 ausgebildet.

Diese Endteile haben zwei im Parallelabstand und in Längsrichtung (parallel zum Längsprofil) verlaufende Anschlagleisten 54, 56, zwischen denen ein Zwischenraum ausgebildet ist, der der Wandstärke einer Mitteldiele 12 entspricht. Die Tiefe T der Anschlagleisten 54 entspricht der Länge der Zapfen 24.

Um unterschiedliche Stablängen herstellen zu können, sind die Endteile 51 und 53 verschiebbar auf den zugeordneten Querprofilen 48 angeordnet.

Bei der Herstellung der Stäbe wird zunächst eine Außendiele 14 auf die Längsprofile 46 aufgelegt, wobei die Länge der Außendiele 14 dem Abstand der Endteile 50 und 51 entspricht, so daß die Stirnseiten der Außendiele 14 an der Anschlagleiste 56 anliegen. Anschließend wird eine Mitteldiele 12 in Pfeilrichtung Z zwischen die beiden Anschlagleisten 54, 56 eingeschoben, bis diese in der vorbestimmten Relativanordnung auf der bereits positionierten Außendiele 14 angeordnet ist. D.h., in dieser Bezugsposition tauchen die beiden Endabschnitte der Mitteldiele 12 in den Zwischenraum zwischen den beiden Anschlagleisten 54 und 56 ein. Anschließend wird eine Außendiele 16 zwischen die Endteile 50, 51 eingelegt, mit Bezug zur Mitteldiele 12 und zur Außendiele 14 positioniert und anschließend durch geeignete Verbindungsmittel (Kleber, Nagel, Klammer) verbunden. Durch den erfindungsgemäßen Rahmen ist gewährleistet, daß die Dielen 12, 14, 16 maßhaltig und in der vorbestimmten Relativposition zueinander ausgebildet werden, so daß keinerlei Nachbearbeitung mehr erforderlich ist. Um die Winkligkeit zu gewährleisten, kann der Rahmen noch mit einem Queranschlag 58 versehen werden, an dem die Längskanten der Dielen in Anschlag bringbar sind.

In den Figuren 10 und 11 ist ein erstes Ausführungsbeispiel eines erfindungsgemäßen Gefacheelementes 4 dargestellt.

Fig. 10 zeigt eine Explosionsdarstellung eines Mehrschichtengefacheelementes mit drei Schichten.

Jede Schicht S besteht aus einer Bretterlage 60, die aus einer Vielzahl von aneinander anliegenden Brettern 62 ausgebildet ist, die wiederum aus Schwachholz hergestellt sind. Auf die Bretterlage 60 wird eine Isolationslage 64, beispielsweise herkömmliches mattenförmiges Isolationsmaterial der Firma Rockwool® oder Naturstoffe, wie beispielsweise Schafwolle oder Strohplatten etc., aufgebracht. Die Isolationslage 64 kann desweiteren mit einer Dampfsperre versehen sein.

Auf diese Isolationslage 64 werden dann eine Vielzahl von im Parallelabstand zueinander angeordneten Distanzlatten 66 aufgelegt, deren Längsachse quer zur Längsachse der Bretter 62 verläuft. An diese Schicht S schließen sich dann zwei weitere Schichten S' und S" an, die wiederum den gleichen Aufbau wie die Schicht S haben. Die äußere Deckschicht des Gefacheelementes 4 wird durch eine abschließende Bretterlage 68 gebildet, deren Aufbau den anderen drei Bretterlagen des Gefacheelementes 4 entspricht.

Wie bereits eingangs erwähnt, wird diese Mehrschichtenstruktur durch eine geeignete Preßvorrichtung zusammengedrückt und anschließend durch Nägel 71 oder andere geeignete Verbindungselemente zusammengefügt, wobei diese die Bretter 62, die Distanzlatten 66 und die Isolationslage 64 durchsetzen.

Da die Isolationslage 64 durchgängig ausgebildet ist, ist die Kältebrückenbildung zwischen den benachbarten Bretterlagen 60 auf ein Minimum reduziert, so daß eine hervorragende Wärmedämmung erzielbar ist. Aufgrund des mehrschichtigen Aufbaus und der vergleichsweise großen Masse wird durch die erfindungsgemäßen Gefacheelemente 4 auch eine hervorragende Schalldämmung erzielt.

Das fertige Gefacheelement 4 ist in Fig. 11 dargestellt, wobei die äußeren Deckschichten durch die Bretterlage 60 bzw. die abschließende Bretterlage 68 ausgebildet wird. Wie aus Fig. 11 hervorgeht, sind die Isolationslagen 64 durchgängig ausgebildet, wobei sich im Bereich der Distanzlatten 66 zwar eine geringere Schichtdicke einstellt, die jedoch lediglich zu einer vernachlässigbaren Verschlechterung der Isolationswirkung führt. Durch das Vorsehen der Distanzlatten 66 können Kleintiere nicht in die Zwischenräume zwischen den Bretterlagen 60 eindringen, so daß auch die diesbezüglichen Nachteile des Standes der Technik ausgeräumt sind. Die Gefacheelemente 4 lassen sich in beliebigen Größen herstellen, wobei ein Standardelement eine Länge von 2400 mm, eine Breite von 600 mm und eine Dicke (im fertigen Zustand) von ca. 190 mm aufweist. Ein derartiges Gefacheelement 4 hat ein Gewicht von etwa 68 kg/m². Der Wärmedurchgangswert K liegt schriebenen Gefacheelement 4, so daß auf weitere Ausführungen verzichtet werden kann.

Fig. 13 zeigt eine Außenwandung, die mit dem erfindungsgemäßen Fachwerksystem ausgebildet ist. D.h., der Fachwerkrahmen ist seitlich durch zwei Vertikalstäbe 26, an seinem oberen Endabschnitt durch einen Querstab 6 und an seinem unteren Endabschnitt durch eine nicht sichtbaren Querstab 8 bestimmt, wobei die Breite der Fachwerkfelder durch Mittelstäbe 24 begrenzt ist, die an den Querstäben 6, 8 befestigt sind (siehe Fig. 2).

Die auf diese Weise ausgebildeten Fachwerkfelder sind durch drei Gefacheelemente 4 ausgefacht. Durch die Bretterlagen 68 der drei Gefacheelemente 4 und den benachbarten Seitenflächen der Stäbe 6, 8, 26, 24 wird eine bündige, weitestgehend ebene Außenfläche definiert, auf der eine Konterlattung 74 befestigt wird, die quer zur Längsrichtung der Bretterlage 68 verläuft. Auf der Konterlattung wird eine Außenpaneelschicht 80 befestigt, wobei die Trennfugen der Außenpaneelplatten durch Blenden 82 überdeckt werden, die ein Fachwerk andeuten.

Zur Stabilisierung des Verbundes können noch die Auflagefläche für die Konterlattung 74 überstreckende Windrispenbänder 84 aufgebracht werden, die bei dem in Fig. 13 dargestellten Ausführungsbeispiel in Diagonalrichtung verlaufen.

In den Figuren 14 und 15 ist ein Dachelement 86 dargestellt, das aus mehreren Gefacheelementen 4, 4', 4'' gebildet ist. Die Verbindung der Gefacheelemente 4, 4', 4'' erfolgt durch Windrispenbänder 84, die auf den durch die Bretterlagen 60, 68 ausgebildeten Deckschichten aufgebracht sind. An den Seitenkanten der Gefacheelemente 4, 4' sind wiederum Knotenbleche 22 vorgesehen, die an bei 2,76 W/m²*K. Das Gefacheelement entspricht der Brandschutzklasse F30.

Dieses Gefacheelement 4 wurde auch in die Fachwerkkonstruktion gemäß Fig. 8 eingefügt.

Eine der außen liegenden Bretteranlagen 60, 68 kann mit einer Außenschale 45 (siehe Fig. 7) versehen werden. Die Außenschale 45 kann beispielsweise aus einer Spanplatte 70 (siehe Fig.7) einer darauf angeordneten Konterlattung 74 und daran befestigten Paneelen 76 bestehen, deren Fugen durch Stoßblenden 78 abgedeckt werden. Da derartige Außenschalen 45 bereits aus dem Stand der Technik bekannt sind, sind weitergehende Erläuterungen entbehrlich.

Fig. 12 zeigt ein weiteres Ausführungsbeispiel eines erfindungsgemäßen Gefacheelementes 4, das beispielsweise zur Ausbildung von nichttragenden, leichten Innenwänden verwendet werden kann. Bei diesem leichten Gefacheelement 4 ist lediglich eine Schicht S ausgebildet, wobei diese wiederum aus einer Bretterlage 60, Distanzlatten 66, einer Isolationslage 64 sowie einer abschließenden Bretterlage 68 besteht. Im Unterschied zum vorher beschriebenen Ausführungsbeispiel ist die Isolationslage 64 nicht durchgehend über die gesamte Querschnittsfläche der Bretterlage 60, 68 ausgebildet, sondern lediglich zwischen den benachbarten Distanzlatten 66, so daß im Bereich der Distanzlatten keine Isolation vorgesehen ist. Im Innenbereich ist eine derartige Schwächung der Isolationslage jedoch hinnehmbar. Jede Distanzlatte 66 kann durch zwei aufeinanderliegende Distanzlattenelemente 66', 66 '' ausgebildet werden.

Die Herstellung des Gefacheelementes gemäß Fig. 12 erfolgt in der gleichen Weise wie bei dem vorher bestirnseitigen Kanthölzern befestigt sind. Wie insbesondere aus Fig. 15 hervorgeht, wird der stirnseitige Abschluß jedes Gefacheelementes 4 durch zwei übereinander (Ansicht nach Fig. 15) angeordnete Kanthölzer 86', 86'' ausgebildet, die gemeinsam eine Stufe oder eine Fuge ausbilden. An der anderen Stirnseite sind ebenfalls zwei versetzt zueinander angeordnete Kanthölzer 87'. 87'' ausgebildet, wobei die Stufe an der rechten Stirnseite in Fig. 15 nach oben (Fig. 15) zeigt, während die Stufe an der linken Stirnseite nach unten zeigt, so daß beim stirnseitigen Aneinanderfügen derartiger Gefacheelemente 4 ein fugenförmiger Anlageabschnitt zwischen zwei benachbarten Gefacheelementen 4, 4' entsteht. Der Schichtaufbau der Gefacheelemente 4, 4', 4'' kann in beliebiger Weise mit einer oder mehreren Schichten S nach den vorher beschriebenen Ausführungsbeispielen erfolgen.

Derartige Dachelemente haben den Vorteil, daß die Innenseite des Daches nicht mehr verschalt werden muß. Auf der die Außenwandung bildenden Bretterlage muß dann nur noch eine Lattung zur Aufnahme der Dachziegel oder eine andere Dachabdeckung vorgesehen werden.

Selbstverständlich kann in bekannter Weise auf der inneren Bretterlage eine Dampfsperre ausgebildet werden und auf der äußeren Bretterlage eine diffusionsoffene Folie aufgebracht werden, so daß eine optimale Feuchtigkeitsisolierung gewährleistet ist.

Wie aus Fig. 16 hervorgeht, werden die derart geformten Dachelemente 84 zwischen benachbarte Dachsparren 88 eines Dachstuhles 90 eingefügt.

Zwischen die Dielen der Stäbe können Dämmaterial und/oder Brandschutzstreifen (Brandschutzverhalten nach DIN 4102) eingefügt werden.

In den Figuren 17 bis 23 ist ein weiteres Ausführungsbeispiel eines Gefacheelementes 4 dargestellt, daß bei der Herstellung eines Holzhauses gemäß Fig. 1 verwendbar ist.

Fig. 17 zeigt einen Querschnitt durch ein derartiges Gefacheelement 4. Demgemäß besteht dieses Gefacheelement aus einer Vielzahl von Querschichten 91, die sich quer zu den Großflächen 92 des Gefacheelementes 4 erstrecken. Die Vielzahl der Querschichten 91 ist durch geeignete Verbindungsmittel, wie beispielsweise Nägel, Klammern oder durch punktartige Leimverbindungen - beispielsweise mittels eines Quark-Kalk-Leims -, verbunden.

Jede Querschicht 91 besteht aus zwei Holzbrettern, im folgenden Schichtbretter 94, 96 genannt.

In Fig. 18 ist die Herstellung einer derartigen Querschicht 91 mit den beiden Schichtbrettern 94, 96 dargestellt.

Demgemäß werden aus einem Schwachholz der Klasse II oder III eine Vielzahl von Brettern ausgesägt, von denen in Fig. 18 lediglich eines dargestellt ist. Ein derartiges Schwachholzbrett 98 hat somit zwei Rindenkanten 99, 100, die durch die Außenflächen des Schwachholzes vorgegeben sind. Die Großflächen 102 und die Stirnseiten 104 sind durch den Schnittvorgang und gegebenenfalls durch einen sich anschließenden Hobelvorgang bearbeitet, während die Rindenkanten 99, 100 lediglich entrindet, vom Bast befreit und getrocknet (≤ 9% Restfeuchtigkeit) sind. Bei besonders hohen Anforderungen können die Rindenkanten ebenfalls bearbeitet werden.

Dieses Schwachholzbrett 98 wird entlang der strichpunktierten Linie in Fig. 18 mittig auseinandergesägt, so daß zwei Bretthälften 94, 96 erhalten werden. Die Bretthälfte 96 wird dann um 180° um ihre Querachse (quer zur Längsachse) gedreht und derart neben der anderen Bretthälfte 96 plaziert, daß die Rindenkante 100 der Rindenkante 99 gegenüberliegt.

Durch diese Drehung der Bretthälfte 94 läßt sich die Konizität des Schwachholzstabes ausgleichen, so daß sich ein nahezu rechteckförmiges Brett ergibt, wobei sich durch entsprechende Nachbearbeitung oder Ausrichtung der Rindenkanten 99 100 vorbestimmte Abmessungen einhalten lassen. Das in Fig. 18 auf der rechten Seite dargestellte Element aus den Bretthälften 94, 96 ergibt somit eine Querschicht 91 mit den Schichtbrettern 94, 96 des Gefacheelementes 4 gemäß Fig. 17. Die Trennfuge zwischen den beiden Rindenkanten 99, 100 kann nach Wunsch mit Isoliermaterial ausgefüllt werden. In der Regel wird jedoch hier ein vorbestimmter Abstand vorgesehen sein.

Durch die erfindungsgemäße Ausgestaltung der Querschicht 91 aus Schwachholzbrettern 98 läßt sich ein Schwachholzstamm zu über 70% ausnutzen, um derartige Querschichten 91 zu erstellen. Dadurch kann ein hochwertiges Gefacheelement mit minimalem Material- und Fertigungsaufwand gefertigt werden. Die erfindungsgemäße Vorgehensweise erlaubt es, auch Windbruch u.ä. Holz zur Herstellung hochwertiger Bauelemente zu verwenden. Durch die Querschichten 91 lassen sich Plattenelemente mit Außenabmessungen von beispielsweise 400 mm Breite und bis zu 9 m Länge herstellen. Selbstverständlich sind auch andere Abmessungen, wie beispielsweise Platten mit 2x2m herstellbar, wobei die Querschichtdicke je nach Funktion etwa 100 bis 250 mm beträgt.

In Fig. 19 ist ein Verwendungsbeispiel dieses erfindungsgemäßen Gefacheelementes 4 als Bodenaufbau dargestellt. Es handelt sich dabei um einen Erdgeschoßboden, bei dem anstelle einer Estrichschicht die in Fig. 19 dargestellte Konstruktion auf den vorgefertigten Betonboden aufgelegt wird. Dabei werden zunächst eine Vielzahl von im Parallelabstand zueinander angeordneten Kanthölzern 106 auf den Betonboden befestigt und darauf in Querrichtung das erfindungsgemäße Gefacheelement 4 oder eine Vielzahl dieser Gefacheelemente 4 aufgebracht, wobei die von den Kanthölzern 106 entfernten Seitenkanten der Querschicht 91 gehobelt werden. Diese gehobelte Schicht bildet dann den Boden des Erdgeschosses. Zwischen den Beton und die Kanthölzer 106 kann eine Schweißbahn vorgesehen sein. Die beabstandeten Kanthölzer 106 ermöglichen eine optimale Belüftung des Betonbodens.

In Fig. 20 ist ein ähnliches Ausführungsbeispiel dargestellt, bei dem das Gefacheelement 4 als Deckenelement auf die Balkenlage 108 der Deckenkonstruktion aufgelegt ist.

Durch Hobeln der in Fig. 20 gezeigten oberen Seitenkanten der Querschicht 91 läßt sich wiederum ein fertiger Boden erstellen, der - nach Wunsch - noch mit einem Belag versehen werden kann.

Durch Weglassen eines oder mehrerer Schichtbretter läßt sich im Gefacheelement 4 eine Ausnehmung 109 ausbilden, in der Einrichtungen für die Sanitär-, Klima-und/oder Heizungsversorgung vorgesehen werden können.

Fig. 21 zeigt ein Ausführungsbeispiel, bei dem die erfindungsgemäßen Gefacheelemente 4, 4', 4'' zur Ausfachung eines Fachwerkes verwendet werden, von dem lediglich die Vertikalstäbe 10 zu sehen sind.

Bei der Verwendung als Außenwandung kann die Trennfuge zwischen den Rindenkanten 99, 100 (siehe Fig. 17) durch Mineralfaser ausgefüllt werden. Auf die in Fig. 21 gezeigte untere Großfläche der Fachwerkkonstruktion (Vertikalstäbe 10 und Gefacheelemente 4 bis 4''), die die Innenwandung I bildet, werden im Parallelabstand zueinander angeordnete Stützdielen 110 aufgebracht, zwischen denen eine Dämmung 111 vorgesehen ist. Auf den Stützdielen 110 wird dann eine Querlattung 112 mit - als Option - dazwischenliegender weiterer Dämmung 114 ausgebildet. Auf die Querlattung 112 können dann eine Innenwandung, beispielsweise eine Holztäfelung, Rigipsplatten oder Putzträger angebracht werden.

Selbstverständlich kann in umgekehrter Weise auch die Dämmung 111 an der Außenwandung A vorgesehen werden. Diese Ausführungsform wird in der Praxis bevorzugt werden, da der Taupunkt möglichst weit zur Außenseite hin verschoben werden soll.

Fig. 22 zeigt eine Ausführungsform, bei der die Gefacheelemente 4, 4'', 4''' zwischen Tragdielen 116 befestigt sind.

Auf diese Verbundkonstruktion aus Tragdielen 116 und Gefacheelementen 4, 4'' und 4''' wird dann eine Bodenauflage aufgebracht, die bei dem gezeigten Ausführungsbeispiel aus einer Drittschalldämmung 118 und einem beliebigen Bodenaufbau 120 (Parkett, Klinker, etc.) bestehen kann. Bei diesem Ausführungsbeispiel werden die Tragdielen 116 durch die ungehobelten Deckenbalken des Erdgeschosses ausgebildet.

In Fig. 23 ist eine besonders "luxuriöse" Ausgestaltung einer Außenwand dargestellt. Diese Außenwand ist

Die vorbeschriebenen Wand- oder Gefacheelemente 4 lassen sich selbstverständlich auch zur Ausfachung herkömmlicher Fachwerkkonstruktionen und insbesondere bei der Renovierung von Altbauten einsetzen.

Ein besonderer Vorteil des erfindungsgemäßen Systems besteht darin, daß der Bauherr einen erheblichen Anteil an Eigenleistung erbringen kann und daß durch die Verwendung von Schwachholz die Materialkosten auf ein Minimum reduzierbar sind. Durch die Verwendung der erfindungsgemäßen Wandelemente wird ein Markt für die bisher praktisch nutzlosen Schwachhölzer geschaffen, wobei diese sofort nach Anfall weiterverarbeitet werden können und nicht mehr im Wald gelagert werden müssen. Durch diese verringerten Lagerzeiten haben Schädlinge, wie beispielsweise der Holzbock oder die Holzwespe, keine Zeit mehr, die Schwachhölzer anzugreifen, so daß eine Behandlung der Schwachhölzer mit Pestiziden entfallen kann.

## Patentansprüche

1. Wandelement mit einer ersten Deckschicht (60), einer zweiten Deckschicht (68) und einem dazwischen angeordneten Schichtaufbau aus n Schichten (S) (n ≥ 1), bestehend aus:
- einer Bretterlage (60) mit einer Vielzahl von parallel zueinander angeordneten Brettern (62) aus Holz;
- einer Isolationslage (64); und
- einer Distanzlattenlage aus zueinander im Abstand stehenden Distanzlatten (66).

2. Wandelement nach Anspruch 1, dadurch gekennzeichnet, daß die Distanzlatten (66) auf der Isolationslage (64) aufliegen.

3. Wandelement nach Anspruch 1 oder 2, dadurch gekennzeichnet, daß die erste Deckschicht durch die Bretterlage (60) der ersten Schicht und die zweite Deckschicht durch eine auf die Distanzlatten (66) der n-ten Schicht aufgebrachte weitere Bretterlage (68) gebildet sind.

4. Wandelement nach einem der Ansprüche 1 bis 3, dadurch gekennzeichnet, daß auf einer oder beiden Deckschichten (60, 68) weitere Abschlußschichten (70, 74, 76, 78, 80, 82) angeordnet sind.

5. Wandelement nach Anspruch 4, dadurch gekennzeichnet, daß in einer Abschlußschicht (70, 74, 76, 78, 80, 82) Ausnehmungen zur Installation von Sanitär- und/oder Klima-und/oder Elektroeinrichtungen ausgebildet sind.

6. Wandelement nach einem der Ansprüche 1 bis 5, dadurch gekennzeichnet, daß die Schichten (S, S', S'') und Lagen (60, 64, 66) durch Verbindungsmittel wie Nägel (71), Klammern und dgl. miteinander verbunden sind.

7. Verfahren zur Herstellung eines Wandelementes (4) gemäß einem der vorhergehenden Ansprüche, mit den Schritten:
- Ausbilden einer ersten Schicht (S) durch:
a) Auflegen einer Bretterlage (60) aus einer Vielzahl von nebeneinander angeordneten Brettern (62) auf einer Montagefläche, vorzugsweise einem Montagetisch;
b) Auflegen einer Isolationslage (64) auf die Bretterlage (60); und
c) Auflegen einer Distanzlattenlage aus zueinander im Abstand stehenden Distanzlatten (66);
- Ausbilden von n weiteren Schichten (n ≥ 1) nach den Schritten a) bis c);
- Ausbilden einer Deckschicht aus einer Bretterlage (68) gemäß Schritt c) auf der n-ten Schicht;
- Zusammenpressen des Mehrschichtenaufbaus; und
- Verbinden der Schichten (S) und Lagen (60, 64, 66) durch Verbindungsmittel (71).

8. Verfahren nach Anspruch 7, dadurch gekennzeichnet, daß das Wandelement (4) nach dem Preßschritt auf Maß zugeschnitten wird.

## Claims

1. A wall element comprising a first sheathing layer (60), a second sheathing layer (68), and an intermediate stratified structure of **n** strata (S) (**n** ≥1), consisting of
- a layer of boards (60) including a multiplicity of wooden boards (62) arranged in parallel to each other,
- an insulation layer (64), and
- a layer of spacer slats comprised of spaced-apart spacer slats (66).

2. The wall element in accordance with claim 1, *characterised in that* said spacer slats (66) rest on said insulation layer (64).

3. The wall element in accordance with claim 1 or 2, characterised in that said first sheathing layer is formed by said layer of boards (60) of said first stratum, and said second sheathing layer is formed by another layer of boards (68) applied onto said spacer slats (66) of the n-th stratum.

4. The wall element in accordance with one of claims 1 to 3, *characterised in that* on one or both sheathing layers (60, 68) additional final layers (70, 74, 76, 78, 80, 82) are arranged.

5. The wall element in accordance with claim 4, *characterised in that* recesses for installing sanitary and/or air conditioning and/or electric installations are formed in a final layer (70, 74, 76, 78, 80, 82).

6. The wall element in accordance with one of claims 1 to 5, *characterised in that* said strata (S, S', S") and layers (60, 64, 66) are interconnected by connecting means such as nails (71), clamps or the like.

7. A method for producing a wall element (4) in accordance with one of the preceding claims, including the steps:
- formation of a first stratum (S) by:
a) applying a layer of boards (60) comprised of a multiplicity of mutually adjacent boards (62) on a mounting surface, preferably a mounting table;
b) applying an insulation layer (64) on said layer of boards (60); and
c) applying a spacer slat layer comprised of spacer slats (66) which are spaced apart from each other;
- forming **n** further strata (**n** ≥ 1) in accordance with steps a) to c);
- forming a sheathing layer consisting of a layer of boards (68) in accordance with step c) on the n-th stratum;
- compressing the stratified structure; and
- connecting said strata (S) and layers (60, 64, 66) by connecting means (71).

8. The method in accordance with claim 7, *characterised in that* said wall element (4) is cut to measure after the compressing step.

## Revendications

1. Elément de mur comportant une première couche de revêtement (60), une seconde couche de revêtement (68) et une structure à couches intercalée entre ces couches et formée de n couches (S) (n ≥ 1), constitué par:
- une couche de planches (60) comportant une multiplicité de planches en bois (62) disposées parallèlement les unes aux autres;
- une couche isolante (64); et
- une couche de lattes d'entretoisement constituée par des lattes d'entretoisement (66) distantes les unes des autres.

2. Elément de mur selon la revendication 1, caractérisé en ce que les lattes d'entretoisement (66) s'appliquent sur la couche isolante (64).

3. Elément de mur selon la revendication 1 ou 2, caractérisé en ce que la première couche de revêtement est formée par la couche de planches (60) de la première couche, et la seconde couche de revêtement est formée par une autre couche de planches (68) déposée sur les lattes d'entretoisement (66) de la n-ème couche.

4. Elément de mur selon l'une des revendications 1 à 3, caractérisé en ce que d'autres couches terminales (70, 74, 76, 78, 80, 82) sont disposées sur l'une des couches de revêtement (60, 68) ou sur les deux couches de revêtement.

5. Elément de mur selon la revendication 4, caractérisé en ce que des évidements pour l'installation de dispositifs sanitaires et/ou de dispositifs de climatisation et/ou de dispositifs électriques sont formés dans une couche terminale (70, 74, 76, 78, 80, 82).

6. Elément de mur selon l'une des revendications 1 à 5, caractérisé en ce que les couches (S, S', S") et les couches (60, 64, 66) sont reliées entre elles par des moyens de liaison, tels que des clous (71), des crampons ou analogues.

7. Procédé pour fabriquer un élément de mur (16) selon l'une quelconque des revendications précédentes, comprenant les étapes consistant à:
- former une première couche (S):
a) en déposant une couche de planches (60) formée d'une multiplicité de planches (62) disposées les unes à côté des autres, sur une surface de montage, de préférence une table de montage;
b) en déposant une couche isolante (64) sur la couche de planches (60); et
c) en déposant une couche de lattes d'entretoisement, constituée de lattes d'entretoisement (66) situées à distance les unes des autres;
- former n autres couches (n ≥ 1) conformément aux étapes a) à c);
- former une couche d'un revêtement constituée d'une couche de planches (68) conformément à l'étape c) sur la n-ème couche; et
- assembler par pressage la structure à couches multiples; et
- relier les couches (S) et les couches (60, 64, 66) par des moyens de liaison (71).

8. Procédé selon la revendication 7, caractérisé en ce qu'on découpe à longueur l'élément de mur (4) après l'étape de pressage.
